# EUROPÄISCHE PATENTSCHRIFT

(11) **EP 2 718 167 B1**
(45) Veröffentlichungstag und Bekanntmachung des Hinweises auf die Patenterteilung: **25.04.2018**
(21) Anmeldenummer: 12735255.7
(22) Anmeldetag: 04.07.2012
(51) Int. Cl.: B61L 25/02, B61L 17/02, B61L 1/16

(54) **VERFAHREN SOWIE STEUEREINRICHTUNG ZUM BESTIMMEN DER LÄNGE ZUMINDEST EINES GLEISABSCHNITTS**
METHOD AND CONTROLLING DEVICE FOR DETERMINING THE LENGTH OF AT LEAST ONE TRACK SECTION
PROCÉDÉ ET DISPOSITIF DE COMMANDE POUR DÉTERMINER LA LONGUEUR D'AU MOINS UNE SECTION DE VOIE

(30) Priorität: 19.07.2011 DE 102011079416
(43) Veröffentlichungstag der Anmeldung: 16.04.2014
(73) Patentinhaber: Siemens Aktiengesellschaft, 80333 München (DE)
(72) Erfinder: KUEHS, Peter, 38102 Braunschweig (DE)
(86) Internationale Anmeldenummer: PCT/EP2012/063012
(87) Internationale Veröffentlichungsnummer: WO 2013/010794

(56) Entgegenhaltungen:
- EP-A1- 0 272 343
- DE-A1- 3 235 733
- DE-A1- 4 302 426
- US-A1- 2008 303 518
- MINDEL K: "VERFAHREN ZUR AUTOMATISCHEN KORREKTUR VON ACHSZAHLFEHLERN", SIGNAL + DRAHT, TELZLAFF VERLAG GMBH. DARMSTADT, DE, Bd. 86, Nr. 1/02, 1. Januar 1994 (1994-01-01), Seiten 5-08, XP000482826, ISSN: 0037-4997

## Beschreibung

Im Zusammenhang mit dem Betrieb und der Steuerung von Anlagen des schienengebundenen Verkehrs kann es aus unterschiedlichen Gründen erforderlich beziehungsweise zweckmäßig sein, die Länge eines Gleisabschnitts oder mehrerer Gleisabschnitte zu bestimmen. Dies gilt insbesondere im Zusammenhang mit der Steuerung von rangiertechnischen Ablaufanlagen, da hier eine genaue Kenntnis der Länge der von den ablaufenden Einheiten durchlaufenen Gleisabschnitte für eine zuverlässige und effiziente Steuerung der Anlage von großer Bedeutung ist.
So stellt beispielsweise die Länge der Gleisabschnitte zwischen den Gleisbremsen einer Ablaufanlage eine wesentliche Eingangsgröße für eine Prognose einer Zeit-Weg-Linie der ablaufenden Einheiten und damit letztlich auch für eine möglichst effiziente und zugleich zuverlässige Steuerung der gesamten Ablaufanlage dar. US 2008/303518 A1 offenbart ein Kontrollsystem für Schienenfahrzeuge, wobei die gefahrene Strecke erfasst wird. Grundsätzlich besteht eine Möglichkeit zur Bestimmung der Länge von Gleisabschnitten darin, diese beispielsweise zu Beginn eines Projekts optisch zu vermessen. Diese Vorgehensweise weist jedoch den Nachteil auf, dass insbesondere das Abmessen effektiver Bogenlängen über Weichen und Bremsen hinweg vergleichsweise fehleranfällig ist und damit die entsprechenden Messergebnisse vergleichsweise ungenau sind. Darüber hinaus ist zu berücksichtigen, dass sich auch nach Inbetriebnahme eines Projektes beziehungsweise einer Anlage noch Änderungen der Längen von Gleisabschnitten ergeben können, die erhebliche Auswirkungen auf die Leistungsfähigkeit und die Sicherheit der Anlage haben können.

Der vorliegenden Erfindung liegt die Aufgabe zugrunde, ein besonders leistungsfähiges und zugleich vergleichsweise einfach realisierbares Verfahren zum Bestimmen der Länge zumindest eines Gleisabschnitts anzugeben.

Diese Aufgabe wird erfindungsgemäß gelöst durch ein Verfahren zum Bestimmen der Länge zumindest eines Gleisabschnitts, wobei durch eine Befahrung des zumindest einen Gleisabschnitts mit einer Mehrzahl von Schienenfahrzeugen bewirkte, von den jeweiligen Gleisabschnitt begrenzenden Schienenkontakten ausgelöste Befahrungsmeldungen erfasst werden und die Länge des zumindest einen Gleisabschnitts mittels einer die zeitlichen Abstände der erfassten Befahrungsmeldungen sowie Achsabstände der Schienenfahrzeuge berücksichtigenden statistischen Auswertung bestimmt wird.

Das erfindungsgemäße Verfahren macht es sich vorteilhafterweise zu Nutze, dass Gleisabschnitte, deren Länge zu bestimmen sind, in der Praxis häufig durch Schienenkontakte begrenzt werden. Dabei kann es sich bei entsprechenden Schienenkontakten beispielsweise um solche handeln, die für eine Messung der Geschwindigkeit oder des Nachweises der Anwesenheit von Schienenfahrzeugen dienen. Im Rahmen des erfindungsgemäßen Verfahrens werden hierbei jegliche Sensoren, die zur Detektion einzelner Räder oder Achsen von Schienenfahrzeugen geeignet sind, als Schienenkontakte bezeichnet. Hinsichtlich des Wirkprinzips kann es sich hierbei beispielsweise um mechanisch, hydraulisch, pneumatisch, magnetisch, induktiv oder auch optisch wirkende Schienenkontakte handeln.

Durch eine Befahrung des zumindest einen Gleisabschnitts mit einer Mehrzahl von Schienenfahrzeugen werden nun für jedes der Schienenfahrzeuge von den jeweiligen Gleisabschnitt beziehungsweise die jeweiligen Gleisabschnitte begrenzenden Schienenkontakten Befahrungsmeldungen ausgelöst, die gemäß dem ersten Schritt des erfindungsgemäßen Verfahrens erfasst werden. Hierbei besteht einerseits beispielsweise die Möglichkeit, dass für jede einzelne Achse beziehungsweise jedes einzelne Rad des Schienenfahrzeugs eine separate Befahrungsmeldung ausgelöst und erfasst wird. Andererseits ist es jedoch auch denkbar, dass seitens der Schienenkontakte Informationen bezüglich mehrerer Achsen beziehungsweise Räder des Schienenfahrzeugs gesammelt und für diese Achsen beziehungsweise Räder eine gemeinsame Befahrungsmeldung ausgelöst wird. Im letzteren Fall wird es in der Regel erforderlich sein, dass seitens der Schienenkontakte mit der jeweiligen Befahrungsmeldung eine Angabe zu den Zeitpunkten der Detektion der einzelnen Achsen beziehungsweise Räder bereitgestellt wird.

Gemäß dem zweiten Schritt des erfindungsgemäßen Verfahrens wird die Länge des zumindest einen Gleisabschnitts mittels einer die zeitlichen Abstände der erfassten Befahrungsmeldungen sowie Achsabstände der Schienenfahrzeuge berücksichtigenden statistischen Auswertung bestimmt. Dabei kann der zeitliche Abstand der erfassten Befahrungsmeldungen einerseits z.B. dadurch bestimmt sein, dass seitens einer die Befahrungsmeldungen empfangenden Einrichtung, bei der es sich beispielsweise um eine Steuereinrichtung handeln kann, die Zeitpunkte des jeweiligen Empfangs der Befahrungsmeldungen protokolliert und in der Folge verwendet werden. Insbesondere im Falle einer zeitlichen Synchronisation innerhalb des Systems ist es darüber hinaus grundsätzlich auch möglich, dass der zeitliche Abstand der erfassten Befahrungsmeldungen aus in den Befahrungsmeldungen selbst enthaltenen Angaben, etwa in Form von Zeitstempeln, entnommen wird.

Das erfindungsgemäße Verfahren bietet den Vorteil, dass anhand des zeitlichen Abstands der erfassten Befahrungsmeldungen sowie der Achsabstände der Schienenfahrzeuge mit überraschend geringem Aufwand eine vergleichsweise genaue Bestimmung der Länge des zumindest einen Gleisabschnitts möglich ist. Dabei wird vorteilhafterweise die Länge des zumindest einen Gleisabschnitts - und damit der Abstand zwischen den jeweiligen Schienenkontakten beziehungsweise in gewisser Weise auch die Lage beziehungsweise Position der jeweiligen Schienenkontakte - anhand von Befahrungsmeldungen der Schienenkontakte selbst ermittelt. Dies hat zur Folge, dass mögliche Unterschiede zwischen der bestimmten Länge des jeweiligen Gleisabschnitts und den tatsächlichen "Wirkorten" der Schienenkontakte beziehungsweise des "Wirkabstandes" zwischen den Schienenkontakten, wie sie beispielsweise bei einer optischen Bestimmung der Länge des zumindest einen Gleisabschnitts auftreten könnten, ausgeschlossen sind. So ist gewährleistet, dass bei späteren Befahrungen des zumindest einen Gleisabschnitts durch andere Schienenfahrzeuge dieselbe Länge des zumindest einen Gleisabschnitts, die auch als effektive Länge bezeichnet werden kann, wirksam wird, die zuvor anhand der erfassten Befahrungsmeldungen bestimmt worden ist.

Das erfindungsgemäße Verfahren ist darüber hinaus dahingehend vorteilhaft, dass Ungenauigkeiten in der Erfassung der Bewegung der Schienenfahrzeuge durch die statistische Auswertung der Daten kompensiert werden. So ergeben sich Ungenauigkeiten in Bezug auf die Messwerte für ein einzelnes Schienenfahrzeug beispielsweise dadurch, dass die Achsabstände des Schienenfahrzeugs in der Regel nur mit einer beschränkten Genauigkeit zur Verfügung stehen. Des Weiteren ist zu berücksichtigen, dass der Bewegungsverlauf des jeweiligen Schienenfahrzeugs in dem jeweiligen Gleisabschnitt nicht vollständig bekannt ist und daher die Möglichkeit besteht, dass sich das jeweilige Schienenfahrzeug innerhalb des Gleisabschnitts, dessen Länge zu bestimmen ist, nicht gleichförmig beziehungsweise nicht gleichförmig beschleunigt bewegt. Dies hat zur Folge, dass bezogen auf ein einzelnes Schienenfahrzeug eine Bestimmung der Länge des zumindest einen Gleisabschnitts lediglich in Form einer mit einem vergleichsweise großen Fehler behafteten Schätzung möglich ist. Unter der Annahme, dass die bezogen auf die einzelnen Schienenfahrzeuge auftretenden Fehler statistisch gleich verteilt sind, lässt sich jedoch durch eine statistische Betrachtung einer hinreichend großen Anzahl von Einzelergebnissen, d.h. bei Berücksichtigung einer hinreichend großen Anzahl von Schienenfahrzeugen, der tatsächliche Wert der Länge des zumindest einen Gleisabschnitts mit vergleichsweise hoher Genauigkeit ermitteln. Gleiches gilt auch in Bezug auf die zeitlichen Abstände der Befahrungsmeldungen, die in der Regel bereits allein aufgrund einer diskreten Messwerterfassung eine gewisse Unschärfe aufweisen werden, die beispielsweise in der Größenordnung von Millisekunden liegen kann.

Im Rahmen des erfindungsgemäßen Verfahrens ist es grundsätzlich möglich, dass die Achsabstände der Schienenfahrzeuge aus einer entsprechenden Datenbank, beispielsweise in Form eines Vormeldesystems, entnommen werden. Diese Vorgehensweise weist in der Praxis jedoch häufig den Nachteil auf, dass die entsprechenden Werte eine vergleichsweise große Ungenauigkeit aufweisen und darüber hinaus auch nicht sichergestellt ist, dass alle Achsabstände, die seitens der Datenbank bereitgestellt werden, durch ein einheitliches System mit einem einheitlichen Fehler gemessen worden sind.

Vorzugsweise ist das erfindungsgemäße Verfahren derart weitergebildet, dass die Achsabstände der Schienenfahrzeuge mittels zumindest einer Sensor-Einrichtung ermittelt werden und die Länge des zumindest einen Gleisabschnitts unter Berücksichtigung der ermittelten Achsabstände bestimmt wird. Entsprechend den vorstehenden Erläuterungen bietet dies den Vorteil, dass für die Achsabstände der Schienenfahrzeuge einheitlich bestimmte Werte mit im Wesentlichen einheitlichem Fehler bei der Bestimmung der Länge des zumindest einen Gleisabschnitts verwendet werden.

Vorzugsweise kann das erfindungsgemäße Verfahren auch derart ausgestaltet sein, dass bei einem in einer rangiertechnischen Ablaufanlage angeordneten Gleisabschnitt durch eine Befahrung des Gleisabschnitts mit Schienenfahrzeugen in Form von ablaufenden Wagen oder Wagengruppen bewirkte, von den jeweiligen Gleisabschnitt begrenzenden Schienenkontakten ausgelöste Befahrungsmeldungen erfasst werden. Dies ist vorteilhaft, da rangiertechnische Ablaufanlagen üblicherweise eine Vielzahl von durch Schienenkontakte begrenzten Gleisabschnitten aufweisen, deren Länge für eine effiziente und zuverlässige Steuerung der Ablaufanlage präzise zu ermitteln ist. Das erfindungsgemäße Verfahren ermöglicht es in diesem Zusammenhang, während des Betriebs der Ablaufanlage anhand von durch eine Befahrung der Laufwege der Ablaufanlage durch ablaufende Wagen oder Wagengruppen bewirkten Befahrungsmeldungen die Länge des jeweiligen Gleisabschnitts auf aufwandsarme Art und Weise mit vergleichsweise hoher Genauigkeit, die beispielsweise im Bereich einiger weniger Zentimeter liegen kann, zu ermitteln. Hierbei werden vorteilhafterweise insbesondere auch solche Änderungen der Längen von Gleisabschnitten sichtbar, die sich während des Betriebs der Ablaufanlage beispielsweise aufgrund von Änderungen der Lage beziehungsweise Position einzelner Schienenkontakte ergeben. Dadurch, dass entsprechende Veränderungen automatisch sowohl qualitativ als auch quantitativ erfasst werden können, ist die Leistungsfähigkeit sowie die Sicherheit des Betriebs der Anlage vorteilhafterweise nicht davon abhängig, dass entsprechende Änderungen tatsächlich in die Projektierungsdaten der Anlage übernommen werden und somit bei der Steuerung der Ablaufanlage berücksichtigt werden können.

Gemäß einer weiteren besonders bevorzugten Ausführungsform ist das erfindungsgemäße Verfahren derart ausgeprägt, dass bezogen auf das jeweilige Schienenfahrzeug aus den zeitlichen Abständen der Befahrungsmeldungen Geschwindigkeitswerte ermittelt werden und die ermittelten Geschwindigkeitswerte sowie die Achsabstände des Schienenfahrzeugs auf ihre Konsistenz überprüft werden. Hierbei kann die Ermittlung der Geschwindigkeitswerte einerseits unter Berücksichtigung der Achsabstände des Schienenfahrzeugs sowie andererseits auch unter Berücksichtigung eines Ausgangswertes für die Länge des jeweiligen Gleisabschnitts ermittelt werden. Sofern sich im Rahmen der Überprüfung der Konsistenz der ermittelten Geschwindigkeitswerte sowie der Achsabstände des Schienenfahrzeugs beispielsweise hinsichtlich der Achsabstände innerhalb eines Drehgestells des jeweiligen Schienenfahrzeugs eine zu große Abweichung ergibt oder beispielsweise die ermittelten Geschwindigkeitswerte drastische Änderungen aufweisen, wird der entsprechende Datensatz, d.h. die für das betreffende Schienenfahrzeug ermittelten Daten, vorzugsweise aus der weiteren Berechnung ausgeschlossen.

Gemäß einer besonders bevorzugten Weiterbildung des erfindungsgemäßen Verfahrens wird bezogen auf das jeweilige Schienenfahrzeug unter Berücksichtigung eines Referenzwertes für den Achsabstand innerhalb eines Drehgestells eine Korrektur der Achsabstände vorgenommen. So weist beispielsweise das von dem internationalen Eisenbahnverband UIC standardisierte Y25-Drehgestell, welches zumindest in Europa das häufigste Güterwagendrehgestell ist, einen Achsabstand von 1,80 m auf. Sofern nun ein Achsabstand beispielsweise im Bereich zwischen 1,70 m und 1,90 m gemeldet beziehungsweise gemessen wird, so kann in der Regel davon ausgegangen werden, dass dieser Achsabstand korrekterweise dem Referenzwert für den Achsabstand innerhalb eines Drehgestells entsprechen sollte. Hierdurch ist es möglich, nicht nur den betreffenden Achsabstand auf den Referenzwert zu ändern, sondern darüber hinaus auch für die übrigen Achsabstände eine entsprechende Umskalierung vorzunehmen.

Vorzugsweise kann das erfindungsgemäße Verfahren auch derart ausgestaltet sein, dass bezogen auf das jeweilige Schienenfahrzeug aus den Achsabständen und den zeitlichen Abständen der Befahrungsmeldungen eine Orts-Zeit-Kurve ermittelt wird. Dies ist vorteilhaft, da eine entsprechende Orts-Zeit-Kurve alle Informationen enthält, die für eine bestmögliche Auswertung der für das jeweilige Schienenfahrzeug erfassten Daten erforderlich sind. Vorzugsweise kann die Ermittlung der Orts-Zeit-Kurve hierbei weiterhin unter Berücksichtigung eines Ausgangswertes für die Länge des jeweiligen Gleisabschnitts erfolgen.

Gemäß einer weiteren besonders bevorzugten Ausführungsform des erfindungsgemäßen Verfahrens kann dieses hierbei weiterhin derart fortgebildet sein, dass bezogen auf das jeweilige Schienenfahrzeug anhand der Orts-Zeit-Kurve zumindest ein Korrekturwert für die Länge des zumindest einen Gleisabschnitts ermittelt wird. Hierbei kann die Orts-Zeit-Kurve beispielsweise bei Annahme einer konstanten Geschwindigkeit des Schienenfahrzeugs durch ein Polynom nullter Ordnung oder aber auch durch aufwändigere Polynome höherer Ordnung - welche vorzugsweise durch Levenberg-Marquardt-Algorithmen an die Daten angepasst beziehungsweise angefittet werden - aus den verfügbaren Orts- und Zeit-Werten gebildet werden. Vorzugsweise können hierbei neben dem zumindest einen Korrekturwert für die Länge des zumindest einen Gleisabschnitts zusätzlich Korrekturwerte für die jeweiligen Achsabstände ermittelt werden.

Hinsichtlich der Steuereinrichtung zum Bestimmen der Länge zumindest eines Gleisabschnitts liegt der vorliegenden Erfindung die Aufgabe zugrunde, eine Steuereinrichtung anzugeben, die ein besonders leistungsfähiges und zugleich vergleichsweise einfach realisierbares Verfahren zum Bestimmen der Länge zumindest eines Gleisabschnitts unterstützt.

Diese Aufgabe wird erfindungsgemäß gelöst durch eine Steuereinrichtung zum Bestimmen der Länge zumindest eines Gleisabschnitts, wobei die Steuereinrichtung ausgebildet ist, durch eine Befahrung des zumindest einen Gleisabschnitts mit einem Schienenfahrzeug bewirkte, von den jeweiligen Gleisabschnitt begrenzenden Schienenkontakten ausgelöste Befahrungsmeldungen zu erfassen und die Länge des zumindest einen Gleisabschnitts mittels einer die zeitlichen Abstände der erfassten Befahrungsmeldungen sowie Achsabstände der Schienenfahrzeuge berücksichtigenden statistischen Auswertung zu bestimmen.

Die Vorteile der erfindungsgemäßen Steuereinrichtung entsprechen denjenigen des erfindungsgemäßen Verfahrens, so dass diesbezüglich auf die entsprechenden vorstehenden Ausführungen verwiesen wird. Gleiches gilt hinsichtlich der im Folgenden genannten bevorzugten Weiterbildungen der erfindungsgemäßen Steuereinrichtung in Bezug auf die jeweilige bevorzugte Weiterbildung des erfindungsgemäßen Verfahrens, so dass auch diesbezüglich auf die entsprechenden vorstehenden Erläuterungen verwiesen wird.

Gemäß einer besonders bevorzugten Weiterbildung ist die erfindungsgemäße Steuereinrichtung derart ausgebildet, dass die Steuereinrichtung zum Ermitteln der Achsabstände der Schienenfahrzeuge zumindest eine Sensor-Einrichtung aufweist und ausgebildet ist, die Länge des zumindest einen Gleisabschnitts unter Berücksichtigung der ermittelten Achsabstände zu bestimmen.

Vorzugsweise kann die erfindungsgemäße Steuereinrichtung auch derart weitergebildet sein, dass die Steuereinrichtung bei einem in einer rangiertechnischen Ablaufanlage angeordneten Gleisabschnitt ausgebildet ist, durch eine Befahrung des Gleisabschnitts mit Schienenfahrzeugen in Form von ablaufenden Wagen oder Wagengruppen bewirkte, von den jeweiligen Gleisabschnitt begrenzenden Schienenkontakten ausgelöste Befahrungsmeldungen zu erfassen.

Gemäß einer weiteren bevorzugten Ausführungsform ist die erfindungsgemäße Steuereinrichtung ausgebildet, bezogen auf das jeweilige Schienenfahrzeug aus den zeitlichen Abständen der Befahrungsmeldungen Geschwindigkeitswerte zu ermitteln und die ermittelten Geschwindigkeitswerte sowie die Achsabstände des Schienenfahrzeugs auf ihre Konsistenz zu überprüfen.

Vorteilhafterweise kann die erfindungsgemäße Steuereinrichtung auch derart ausgestaltet sein, dass die Steuereinrichtung ausgebildet ist, bezogen auf das jeweilige Schienenfahrzeug unter Berücksichtigung eines Referenzwertes für den Achsabstand innerhalb eines Drehgestells eine Korrektur der Achsabstände vorzunehmen.

Vorzugsweise ist die erfindungsgemäße Steuereinrichtung ausgebildet, bezogen auf das jeweilige Schienenfahrzeug aus den Achsabständen und zeitlichen Abständen der Befahrungsmeldungen eine Orts-Zeit-Kurve zu ermitteln.

Gemäß einer weiteren besonders bevorzugten Ausführungsform ist die erfindungsgemäße Steuereinrichtung ausgebildet, bezogen auf das jeweilige Schienenfahrzeug anhand der Orts-Zeit-Kurve zumindest einen Korrekturwert für die Länge des zumindest einen Gleisabschnitts zu ermitteln.

Die Erfindung umfasst des Weiteren ein Steuerungssystem zum Steuern einer rangiertechnischen Ablaufanlage, mit einer erfindungsgemäßen Steuereinrichtung beziehungsweise einer Steuereinrichtung gemäß einer der zuvor genannten bevorzugten Weiterbildungen der erfindungsgemäßen Steuereinrichtung sowie mit den den jeweiligen Gleisabschnitt begrenzenden Schienenkontakten zum Auslösen der durch die Steuereinrichtung erfassten, durch die Befahrung des zumindest einen Gleisabschnitts mit der Mehrzahl von Schienenfahrzeugen bewirkten Befahrungsmeldungen.

Im Folgenden wird die Erfindung anhand eines Ausführungsbeispiels näher erläutert. Hierzu zeigt die
- Figur: zur Erläuterung eines Ausführungsbeispiels des erfindungsgemäßen Verfahrens eine schematische Skizze mit einem Ausführungsbeispiel der erfindungsgemäßen Steuereinrichtung.

In der Figur ist ein Schienenfahrzeug 10 erkennbar, das zwei miteinander gekoppelte Einheiten in Form von Güterwagen 20 und 30 umfasst. Im Rahmen des beschriebenen Ausführungsbeispiels sei angenommen, dass sich das Schienenfahrzeug 10 von links nach rechts entlang eines Laufweges einer rangiertechnischen Ablaufanlage bewegt.

Es sei darauf hingewiesen, dass das Schienenfahrzeug 10 abweichend von der Darstellung der Figur selbstverständlich auch lediglich nur eine Einheit oder auch mehr als zwei miteinander gekoppelte Einheiten 20, 30 umfassen kann.

Entlang des von dem Schienenfahrzeug 10 befahrenen Gleises sind Gleisabschnitte L1, L2, L3 begrenzende Schienenkontakte K1, K2, K3 und K4 angeordnet. Diese zeichnen sich dadurch aus, dass sie auf beliebige, für sich bekannte Art und Weise zur Detektion von Achsen beziehungsweise Rädern A1,...A8 des Schienenfahrzeugs 10 ausgebildet sind. Innerhalb der im Rahmen dieses Ausführungsbeispiels angenommenen Ablaufanlage können die Schienenkontakte K1, K2, K3, K4 beispielsweise zur Detektion des Belegungszustands eines Gleisabschnitts, der beispielsweise durch eine Gleisbremse gegeben sein kann, oder auch zur Bestimmung der Geschwindigkeit des Schienenfahrzeugs 10 vorgesehen sein.

Durch die Befahrung der Gleisabschnitte L1, L2 und L3 durch das Schienenfahrzeug 10 werden Befahrungsmeldungen der Schienenkontakte K1, K2, K3 und K4 ausgelöst. Diese werden über Kommunikationsverbindungen 41, 42, 43, 44 von den Schienenkontakten K1, K2, K3, K4 an eine Steuereinrichtung 50 übermittelt, bei der es sich beispielsweise um einen Steuerrechner zur Steuerung des Betriebs der Ablaufanlage handeln kann. Dabei umfasst die Steuereinrichtung 50 vorzugsweise sowohl hardwaretechnische Komponenten, etwa in Form von Prozessoren und Speichermitteln, als auch softwaretechnische Komponenten, etwa in Form von Programmcode.

Die Befahrungsmeldungen können grundsätzlich als Signale beliebiger Art ausgeführt sein; dies schließt insbesondere sowohl digitale als auch analoge Signale ein.

Im Rahmen des beschriebenen Ausführungsbeispiels sei angenommen, dass seitens der Schienenkontakte K1, K2, K3, K4 Befahrungsmeldungen in Form analoger Pulse beziehungsweise Signale an die Steuereinrichtung 50 übermittelt werden. Das Erfassen der Befahrungsmeldungen durch die Steuereinrichtung 50 ist in der Figur durch Graphen innerhalb der Steuereinrichtung 50 veranschaulicht, in denen die seitens der Steuereinrichtung 50 erfassten Befahrungsmeldungen beziehungsweise Signale S^{K1}, S^{K2}, S^{K3} der Schienenkontakte K1, K2 beziehungsweise K3 als Funktion der Zeit t schematisch dargestellt sind. Gemäß der Darstellung der Figur ergibt sich hierbei für jeden Schienenkontakt Ki und jede durch den betreffenden Schienenkontakt detektierte Achse Aj des Schienenfahrzeugs 10 eine Befahrungsmeldung beziehungsweise ein Signal S^{Ki}_{Aj}. Zu jeder der Befahrungsmeldungen wird seitens der Steuereinrichtung 50 der Zeitpunkt ihres Eingangs erfasst, was in der Figur durch die Darstellung der Zeit t als Eingangsgröße der Steuereinrichtung 50 angedeutet ist. Sofern sich die Übertragungszeiten für die Befahrungsmeldungen unterschiedlicher Schienenkontakte K1, K2, K3, K4 unterscheiden, ist dies gegebenenfalls im Rahmen der Auswertung zu berücksichtigen.

In der in der Figur dargestellten Situation haben alle Achsen A1,...A8 des Schienenfahrzeugs 10 den in Fahrtrichtung ersten Schienenkontakt K1 passiert, so dass in der angedeuteten graphischen Darstellung acht Pulse beziehungsweise Befahrungsmeldungen erkennbar sind. Im Vergleich hierzu hat der zweite Schienenkontakt K2 die in Fahrtrichtung hinterste Achse A8 des Schienenfahrzeugs 10 noch nicht detektiert. Der Schienenkontakt K3 hat bereits die in Fahrtrichtung vorderste Achse A1 detektiert und ist im Begriff, auch die Achse A2 zu detektieren und eine entsprechende Befahrungsmeldung an die Steuereinrichtung 50 zu übermitteln. Bezüglich des Schienenkontakts K4 liegt noch keine Befahrung durch das Schienenfahrzeug 10 vor, so dass hier auf eine graphische Darstellung verzichtet worden ist. Zur Vermeidung von Missverständnissen sei darauf hingewiesen, dass es sich auch bei den in der Steuereinrichtung 50 angedeuteten Graphen lediglich um eine schematische Darstellung handelt, so dass insbesondere die jeweiligen Zeitpunkte der Befahrungsmeldungen nicht exakt denjenigen entsprechen, die sich für das dargestellte Schienenfahrzeug 10 bei der dargestellten Position der Schienenkontakte K1, K2, K3, K4 tatsächlich ergeben würden.

Es ist zu beachten, dass abweichend von der Darstellung des Ausführungsbeispiels auch seitens der Schienenkontakte K1, K2, K3, K4 der Zeitpunkt der Detektion der jeweiligen Achse des Schienenfahrzeugs 10 bestimmt und mit der jeweiligen Befahrungsmeldung an die Steuereinrichtung 50 übermittelt werden könnte. In diesem Fall wird in der Regel eine zeitliche Synchronisierung der Schienenkontakte K1, K2, K3, K4 zweckmäßig beziehungsweise erforderlich sein.

Insbesondere im Falle einer als Digitalsignal ausgeprägten Befahrungsmeldung kann diese eine eindeutige Identifikation des jeweiligen Schienenkontakts K1, K2, K3, K4 enthalten, um unabhängig von den jeweiligen Kommunikationsverbindungen 41, 42, 43, 44 eine eindeutige Zuordnung der Befahrungsmeldung zu dem jeweiligen Schienenkontakt K1, K2, K3 beziehungsweise K4 zu ermöglichen.

Die Kommunikationsverbindungen 41, 42, 43, 44 können sowohl drahtgebunden als auch drahtlos, d.h. beispielsweise funkbasiert, ausgeführt sein. Des Weiteren können die Schienenkontakte K1, K2, K3, K4 sowie die Steuereinrichtung 50 beispielsweise über ein Bussystem miteinander verbunden sein.

Es sei darauf hingewiesen, dass die Signale S^{Ki}_{Aj} in der Figur lediglich schematisch dargestellt sind und sich in Abhängigkeit von der jeweiligen Realisierung selbstverständlich auch andere Signalverläufe ergeben können. Dies schließt insbesondere auch den Fall ein, dass sich die Befahrungsmeldungen beziehungsweise die sie übermittelnden Signale abweichend von der Darstellung der Figur dahingehend als Funktion der Zeit t als senkrechte Striche darstellen können, dass entweder lediglich eine punktuelle Übermittlung der jeweiligen Befahrungsmeldung erfolgt oder aber seitens der Steuereinrichtung 50 bezogen auf jede empfangene Befahrungsmeldung ein zugehöriger Zeitpunkt ermittelt wird.

Unter Berücksichtigung der erfassten Befahrungsmeldungen kann das Ausführungsbeispiel des erfindungsgemäßen Verfahrens zum Bestimmen der Länge der Gleisabschnitte L1, L2, L3 im Detail beispielsweise derart ablaufen, dass für alle hierbei berücksichtigten Schienenfahrzeuge 10 zunächst jeweils die Achsabstände des Schienenfahrzeugs 10 eingelesen werden und auf ihre Plausibilität beziehungsweise auf ihre Konsistenz mit den Befahrungsmeldungen überprüft werden. Dies kann beispielsweise in der Form geschehen, dass für Achsabstände innerhalb eines Drehgestells dahingehend eine Überprüfung erfolgt, ob der Abstand zwischen den betreffenden Achsen einem Referenzwert entspricht. Darüber hinaus kann für solche Achsen, die nicht innerhalb eines beziehungsweise desselben Drehgestells angeordnet sind, eine Überprüfung dahingehend erfolgen, ob ein minimaler Achsabstand überschritten wird. Hierbei ist es beispielsweise denkbar, dass basierend auf einer Betrachtung der entsprechenden Achsabstände üblicher Güterwagen der entsprechende Mindestwert mit 7 m angesetzt wird. Des Weiteren kann aus den zeitlichen Abständen der Befahrungsmeldungen eine Ermittlung von Geschwindigkeitswerten, d.h. von mittleren Geschwindigkeiten, erfolgen und durch einen Vergleich der ermittelten Geschwindigkeitswerte mit den Achsabständen des Schienenfahrzeugs eine Konsistenzprüfung durchgeführt werden. Sofern sich hierbei unerwartet große Abweichungen beziehungsweise Unplausibilitäten ergeben, wird die Betrachtung des betreffenden Schienenfahrzeugs 10 beziehungsweise der für dieses ermittelten Daten abgebrochen, d.h. das betreffende Schienenfahrzeug 10 aus der weiteren Berechnung ausgeschlossen.

Unter Berücksichtigung des Referenzwertes für den Achsabstand innerhalb eines Drehgestells, der in Abhängigkeit von den jeweiligen Gegebenheiten beispielsweise 1,80 m betragen kann, kann darüber hinaus eine Korrektur der Achsabstände des Schienenfahrzeugs 10 durch eine entsprechende Umskalierung vorgenommen werden. Hierdurch ist es möglich, eine genauere und insgesamt konsistente Anpassung der Achsabstände in Bezug auf die von einem Vormeldesystem gemeldeten und/oder im Bereich des Ablaufbergs gemessenen Achsabstände vorzunehmen.

In einem weiteren Schritt kann nun in einer Schleife über alle Befahrungsmeldungen zu dem betreffenden Schienenfahrzeug 10 ein Einlesen der beispielsweise aus den Befahrungsmeldungen entnommenen Kontaktbefahrungszeiten der Schienenkontakte K1, K2, K3, K4 zu allen Achsen des Schienenfahrzeugs 10 erfolgen und basierend auf entsprechenden Ausgangswerten eine Zuordnung zu den jeweiligen Orten der Schienenkontakte K1, K2, K3, K4 vorgenommen werden.

Im Rahmen des beschriebenen Ausführungsbeispiels wird nun im Weiteren bezogen auf das jeweilige Schienenfahrzeug aus den Achsabständen, einem Ausgangswert für die Länge des jeweiligen Gleisabschnitts L1, L2, L3 und den zeitlichen Abständen der Befahrungsmeldungen eine Orts-Zeit-Kurve ermittelt. Hierzu wird zunächst aus den Achsabständen und dem Abstand der jeweiligen Orte der Schienenkontakte K1, K2, K3, K4 eine Orts-Zeit-Zuordnung erzeugt. Diese Zuordnung kann im Falle eines gegenüber der Darstellung der Figur vereinfachten Beispiels für ein Schienenfahrzeug 10 mit lediglich vier Achsen A1, A2, A3, A4 mit den Achsabständen a₁₂, a₂₃ und a₃₄ und einem Gleisabschnitt L1 der Länge 11 begrenzenden Schienenkontakten K1 und K2 in einem Abstand 11 mit den gemessenen Kontaktbefahrungszeiten t^{K1}_{A1} bis t^{K1}_{A4} und t^{K2}_{A1} bis t^{K2}_{A4} beispielsweise wie folgt aussehen:

| | |
|---|---|
| 0 | 0 |
| a₁₂ | t^{K1}_{A2}-t^{K1}_{A1} |
| a₁₂+a₂₃ | t^{K1}_{A3}-t^{K1}_{A1} |
| a₁₂+a₂₃+a₃₄ | t^{K1}_{A4}-t^{K1}_{A1} |
| l1 | t^{K2}_{A1}-t^{K1}_{A1} |
| l1+a₁₂ | t^{K2}_{A2}-t^{K1}_{A1} |
| l1+a₁₂+a₂₃ | t^{K2}_{A3}-t^{K1}_{A1} |
| l1+a₁₂+a₂₃+a₃₄ | t^{K2}_{A4}-t^{K1}_{A1} |

Anhand der Orts-Zeit-Werte ist es nun möglich, eine Orts-Zeit-Kurve anzupassen, um hierdurch die Achsabstände sowie die Länge des Gleisabschnitts L1 beziehungsweise bei einer vollständigen Betrachtung aller Befahrungsmeldungen die jeweilige Länge der Gleisabschnitte L1, L2 und L3 zu bestimmen. Als Methode für einen entsprechenden Datenfit eignen sich für die Anpassung in Abhängigkeit von der gewählten Polynomstufe entweder elementare Methoden, etwa in Form eines Polynoms nullter Ordnung bei Annahme einer konstanten Geschwindigkeit des Schienenfahrzeugs 10, oder aber beispielsweise auch fortgeschrittene Levenberg-Marquardt-Algorithmen. Im Ergebnis werden hierbei bezogen auf das jeweilige Schienenfahrzeug 10 anhand der Orts-Zeit-Kurve Korrekturwerte für die Achsabstände sowie die Länge des jeweiligen Gleisabschnitts L1, L2, L3 ermittelt.

Die vorstehend beschriebenen Schritte werden für eine Mehrzahl, vorzugsweise für eine Vielzahl von Schienenfahrzeugen 10 durchgeführt. Dies kann vorteilhafterweise im Rahmen des normalen Betriebs der Ablaufanlage für die ablaufenden Einheiten in Form von Wagen oder Wagengruppen erfolgen. Durch eine statistische Betrachtung beziehungsweise Auswertung der für die einzelnen Schienenfahrzeuge 10 ermittelten Werte für die Länge des jeweiligen Gleisabschnitts L1, L2, L3 ist es hierbei vorteilhafterweise möglich, solche Einzelergebnisse auszuschließen, die beispielsweise aufgrund der vorgenommenen Korrektur der Achsabstände zu einem falschen Optimum der Anpassung der Orts-Zeit-Kurve geführt haben.

Durch eine statistische Auswertung beziehungsweise Bewertung der gültigen Abstände der Schienenkontakte, zum Beispiel anhand einer maximal erlaubten Streuung der Ergebnisse für die Länge des jeweiligen Gleisabschnitts L1, L2, L3, ist es mittels des beschriebenen Verfahrens vorteilhafterweise möglich, trotz der möglicherweise im Einzelfall relativ ungenauen Bestimmung der Länge des jeweiligen Gleisabschnitts L1, L2, L3 im Ergebnis eine vergleichsweise genaue Bestimmung der Länge des zumindest einen Gleisabschnitts L1, L2, L3 vorzunehmen.

Das beschriebene Verfahren zeichnet sich somit insbesondere dadurch aus, dass die Ungenauigkeiten in der Erfassung der Bewegung der freilaufenden Schienenfahrzeuge beziehungsweise Abläufe in Form von ablaufenden Wagen oder Wagengruppen durch eine statistische Datenauswertung kompensiert werden. Vorteilhafterweise ist es hierbei möglich, durch Schienenkontakte K1, K2, K3, K4 gebildete Gleisabschnitte L1, L2, L3 in Bezug auf ihre Länge im Rahmen des üblichen Betriebs der Ablaufanlage zu kontrollieren. Darüber hinaus besteht die Möglichkeit, im Hinblick auf in ihrer Position verschobene oder neu eingefügte Schienenkontakte eine Neubestimmung der Länge des betreffenden Gleisabschnitts vorzunehmen. Durch eine übergreifende, mehrere Gleisabschnitte eines Laufwegs umfassende Auswertung ist es hierbei darüber hinaus möglich, eine Verschiebung eines einzelnen Schienenkontakts von einer Verschiebung einer ganzen durch Schienenkontakte begrenzten Baugruppe, etwa in Form einer Weiche oder einer Gleisbremse, zu unterscheiden. Des Weiteren ermöglicht es das Verfahren auch, beliebige Positionen im Laufweg durch eine temporäre Installation eines Schienenkontakts und anschließende Befahrung, beispielsweise mit sich entlang einer Ablaufanlage bewegenden Wagen oder Wagengruppen, einzumessen.

Das Verfahren weist des Weiteren den grundlegenden Vorteil auf, dass die Länge der Gleisabschnitte L1, L2, L3 bezogen auf die Schienenkontakte K1, K2, K3, K4 ermittelt wird, deren Abstand im Rahmen beispielsweise eines Verfahrens zur Steuerung einer Ablaufanlage von Bedeutung ist und somit allfällige Unterschiede zwischen einer optisch gemessenen Länge und der "technisch wirksamen" Länge des jeweiligen Gleisabschnitts L1, L2, L3 entfallen.

## Patentansprüche

1. Verfahren zum Bestimmen der Länge zumindest eines Gleisabschnitts (L1, L2, L3), wobei
- durch eine Befahrung des zumindest einen Gleisabschnitts (L1, L2, L3) mit einer Mehrzahl von Schienenfahrzeugen (10) bewirkte, von den jeweiligen Gleisabschnitt (L1, L2, L3) begrenzenden Schienenkontakten (K1, K2, K3, K4) ausgelöste Befahrungsmeldungen erfasst werden und
- die Länge des zumindest einen Gleisabschnitts (L1, L2, L3) mittels einer die zeitlichen Abstände der erfassten Befahrungsmeldungen sowie Achsabstände der Schienenfahrzeuge (10) berücksichtigenden statistischen Auswertung bestimmt wird.

2. Verfahren nach Anspruch 1,
**dadurch gekennzeichnet, dass**
- die Achsabstände der Schienenfahrzeuge (10) mittels zumindest einer Sensor-Einrichtung ermittelt werden und
- die Länge des zumindest einen Gleisabschnitts (L1, L2, L3) unter Berücksichtigung der ermittelten Achsabstände bestimmt wird.

3. Verfahren nach Anspruch 1 oder 2,
**dadurch gekennzeichnet, dass**
bei einem in einer rangiertechnischen Ablaufanlage angeordneten Gleisabschnitt (L1, L2, L3) durch eine Befahrung des Gleisabschnitts (L1, L2, L3) mit Schienenfahrzeugen (10) in Form von ablaufenden Wagen oder Wagengruppen bewirkte, von den jeweiligen Gleisabschnitt (L1, L2, L3) begrenzenden Schienenkontakten (K1, K2, K3, K4) ausgelöste Befahrungsmeldungen erfasst werden.

4. Verfahren nach einem der vorangehenden Ansprüche,
**dadurch gekennzeichnet, dass**
bezogen auf das jeweilige Schienenfahrzeug (10)
- aus den zeitlichen Abständen der Befahrungsmeldungen Geschwindigkeitswerte ermittelt werden und
- die ermittelten Geschwindigkeitswerte sowie die Achsabstände des Schienenfahrzeugs (10) auf ihre Konsistenz überprüft werden.

5. Verfahren nach einem der vorangehenden Ansprüche,
**dadurch gekennzeichnet, dass**
bezogen auf das jeweilige Schienenfahrzeug (10) unter Berücksichtigung eines Referenzwertes für den Achsabstand innerhalb eines Drehgestells eine Korrektur der Achsabstände vorgenommen wird.

6. Verfahren nach einem der vorangehenden Ansprüche,
**dadurch gekennzeichnet, dass**
bezogen auf das jeweilige Schienenfahrzeug (10) aus den Achsabständen und den zeitlichen Abständen der Befahrungsmeldungen eine Orts-Zeit-Kurve ermittelt wird.

7. Verfahren nach Anspruch 6,
**dadurch gekennzeichnet, dass**
bezogen auf das jeweilige Schienenfahrzeug (10) anhand der Orts-Zeit-Kurve zumindest ein Korrekturwert für die Länge des zumindest einen Gleisabschnitts (L1, L2, L3) ermittelt wird.

8. Steuereinrichtung (50) zum Bestimmen der Länge zumindest eines Gleisabschnitts (L1, L2, L3), wobei die Steuereinrichtung (50) ausgebildet ist,
- durch eine Befahrung des zumindest einen Gleisabschnitts (L1, L2, L3) mit einem Schienenfahrzeug (10) bewirkte, von den jeweiligen Gleisabschnitt (L1, L2, L3) begrenzenden Schienenkontakten (K1, K2, K3, K4) ausgelöste Befahrungsmeldungen zu erfassen und
- die Länge des zumindest einen Gleisabschnitts (L1, L2, L3) mittels einer die zeitlichen Abstände der erfassten Befahrungsmeldungen sowie Achsabstände der Schienenfahrzeuge (10) berücksichtigenden statistischen Auswertung zu bestimmen.

9. Steuereinrichtung nach Anspruch 8,
**dadurch gekennzeichnet, dass** die Steuereinrichtung (50)
- zum Ermitteln der Achsabstände der Schienenfahrzeuge (10) zumindest eine Sensor-Einrichtung aufweist und
- ausgebildet ist, die Länge des zumindest einen Gleisabschnitts (L1, L2, L3) unter Berücksichtigung der ermittelten Achsabstände zu bestimmen.

10. Steuereinrichtung nach Anspruch 8 oder 9,
**dadurch gekennzeichnet, dass**
die Steuereinrichtung (50) bei einem in einer rangiertechnischen Ablaufanlage angeordneten Gleisabschnitt (L1, L2, L3) ausgebildet ist, durch eine Befahrung des Gleisabschnitts (L1, L2, L3) mit Schienenfahrzeugen (10) in Form von ablaufenden Wagen oder Wagengruppen bewirkte, von den jeweiligen Gleisabschnitt (L1, L2, L3) begrenzenden Schienenkontakten ausgelöste Befahrungsmeldungen zu erfassen.

11. Steuereinrichtung nach Anspruch 10,
**dadurch gekennzeichnet, dass**
die Steuereinrichtung (50) ausgebildet ist, bezogen auf das jeweilige Schienenfahrzeug (10)
- aus den zeitlichen Abständen der Befahrungsmeldungen Geschwindigkeitswerte zu ermitteln und
- die ermittelten Geschwindigkeitswerte sowie die Achsabstände des Schienenfahrzeugs (10) auf ihre Konsistenz zu überprüfen.

12. Steuereinrichtung nach einem der Ansprüche 8 bis 11,
**dadurch gekennzeichnet, dass**
die Steuereinrichtung (50) ausgebildet ist, bezogen auf das jeweilige Schienenfahrzeug (10) unter Berücksichtigung eines Referenzwertes für den Achsabstand innerhalb eines Drehgestells eine Korrektur der Achsabstände vorzunehmen.

13. Steuereinrichtung nach einem der Ansprüche 8 bis 12,
**dadurch gekennzeichnet, dass**
die Steuereinrichtung (50) ausgebildet ist, bezogen auf das jeweilige Schienenfahrzeug (10) aus den Achsabständen und den zeitlichen Abständen der Befahrungsmeldungen eine Orts-Zeit-Kurve zu ermitteln.

14. Steuereinrichtung nach Anspruch 13,
**dadurch gekennzeichnet, dass**
die Steuereinrichtung (50) ausgebildet ist, bezogen auf das jeweilige Schienenfahrzeug (10) anhand der Orts-Zeit-Kurve zumindest einen Korrekturwert für die Länge des zumindest einen Gleisabschnitts (L1, L2, L3) zu ermitteln.

15. Steuerungssystem zum Steuern einer rangiertechnischen Ablaufanlage, mit
- einer Steuereinrichtung (50) nach einem der Ansprüche 8 bis 14 sowie
- den den jeweiligen Gleisabschnitt (L1, L2, L3) begrenzenden Schienenkontakten (K1, K2, K3, K4) zum Auslösen der durch die Steuereinrichtung (50) erfassten, durch die Befahrung des zumindest einen Gleisabschnitts (L1, L2, L3) mit der Mehrzahl von Schienenfahrzeugen (10) bewirkten Befahrungsmeldungen.

## Claims

1. Method for determining the length of at least one track section (LI, L2, L3), wherein
- traversal messages caused by a traversal of the at least one track section (LI, L2, L3) by a plurality of rail vehicles (10) and triggered by the wheel detectors (K1, K2, K3, K4) delimiting the respective track section (LI, L2, L3) are detected,
- the length of the at least one track section (LI, L2, L3) is determined by means of a statistical evaluation that takes into consideration the time intervals of the detected traversal messages and axle spacings of the rail vehicles (10).

2. Method according to claim 1,
**characterised in that**
- the axle spacings of the rail vehicles (10) are determined by means of at least one sensor device and
- the length of the at least one track section (L1, L2, L3) is determined while taking into consideration the determined axle spacings.

3. Method according to claim 1 or 2,
**characterised in that**
in the case of a track section (L1, L2, L3) arranged in a marshalling hump yard, traversal messages caused by a traversal of the track section (LI, L2, L3) by rail vehicles (10) in the form of humped coaches or rakes of coaches and triggered by wheel detectors (Kl, K2, K3, K4) delimiting the respective track section (LI, L2, L3) are detected.

4. Method according to one of the preceding claims,
**characterised in that**
in respect of the respective rail vehicle (10)
- speed values are determined from the time intervals of the traversal messages and
- the determined speed values and the axle spacings of the rail vehicle (10) are checked for their consistency.

5. Method according to one of the preceding claims,
**characterised in that**
in respect of the respective rail vehicle (10) a correction of the axle spacings is undertaken while taking into consideration a reference value for the axle spacing within a bogie.

6. Method according to one of the preceding claims,
**characterised in that**
in respect of the respective rail vehicle (10) a place-time curve is determined from the axle spacings and the time intervals of the traversal messages.

7. Method according to claim 6,
**characterised in that**
in respect of the respective rail vehicle (10) at least one correction value for the length of the at least one track section (LI, L2, L3) is determined based on the place-time curve.

8. Control device (50) for determining the length of at least one track section (LI, L2, L3), wherein the control device (50) is designed
- to detect traversal messages caused by a traversal of the at least one track section (LI, L2, L3) by a rail vehicle (10) and triggered by the wheel detectors (Kl, K2, K3, K4) delimiting the respective track section (LI, L2, L3) and
- to determine the length of the at least one track section (LI, L2, L3) by means of a statistical evaluation that takes into consideration the time intervals of the detected traversal messages and axle spacings of the rail vehicles (10).

9. Control device according to claim 8,
**characterised in that**
the control device (50)
- has at least one sensor device to determine the axle spacings of the rail vehicles (10) and
- is designed to determine the length of the at least one track section (L1, L2, L3) while taking into consideration the determined axle spacings.

10. Control device according to claim 8 or 9,
**characterised in that**
in the case of a track section (L1, L2, L3) arranged in a marshalling hump yard, the control device (50) is designed to detect traversal messages caused by a traversal of the track section (LI, L2, L3) by rail vehicles (10) in the form of humped coaches or rakes of coaches and triggered by the wheel detectors delimiting the respective track section (LI, L2, L3) .

11. Control device according to claim 10,
**characterised in that**
the control device (50) is designed, in respect of the respective rail vehicle (10)
- to determine speed values from the time intervals of the traversal messages and
- to check the determined speed values and the axle spacings of the rail vehicle (10) for their consistency.

12. Control device according to one of claims 8 to 11,
**characterised in that**
the control device (50) is designed, in respect of the respective rail vehicle (10) to undertake a correction of the axle spacings while taking into consideration a reference value for the axle spacing within a bogie.

13. Control device according to one of claims 8 to 12,
**characterised in that**
the control device (50) is designed, in respect of the respective rail vehicle (10) to determine a place-time curve from the axle spacings and the time intervals of the traversal messages.

14. Control device according to claim 13,
**characterised in that**
the control device (50) is designed, in respect of the respective rail vehicle (10) to determine a correction value for the length of the at least one track section (LI, L2, L3) based on the place-time curve.

15. Control system for controlling a marshalling hump yard, having
- a control device (50) according to one of claims 8 to 14, and
- the wheel detectors (K1, K2, K3, K4) delimiting the respective track section (L1, L2, L3) for triggering the traversal messages detected by the control device (50) and caused by the traversal of the at least one track section (L1, L2, L3) by the plurality of rail vehicles (10).

## Revendications

1. Procédé de détermination de la longueur d'au moins une section (L1, L2, L3) de voie, dans lequel
- on détecte des messages de parcours provoqués par un parcours de la au moins une section (L1, L2, L3) de voie par une pluralité de véhicules (10) ferroviaires et déclenchés par des contacts (K1, K2, K3, K4) de rail délimitant la section (L1, L2, L3) de voie respective et
- on détermine la longueur de la au moins une section (L1, L2, L3) de voie au moyen d'une exploitation statistique tenant compte des intervalles de temps entre les messages de parcours détectés ainsi que des distances entre essieux des véhicules (10) ferroviaires.

2. Procédé suivant la revendication 1,
**caractérisé en ce que**
- on détermine les distances entre essieux des véhicules (10) ferroviaires au moyen d'un dispositif de capteur et
- on détermine la longueur de la au moins une section (L1, L2, L3) de voie en tenant compte des distances entre essieux, qui ont été déterminés.

3. Procédé suivant la revendication 1 ou 2,
**caractérisé en ce que**
pour une section (L1, L2, L3) de voie se trouvant dans une installation de triage par gravité, on détecte des messages provoqués par un parcours de la section (L1, L2, L3) de voie par des véhicules (10) ferroviaires, sous la forme de voitures ou de groupes de voitures en manoeuvre, et déclenchés par des contacts (K1, K2, K3, K4) de rail délimitant la section (L1, L2, L3) de voie respective.

4. Procédé suivant l'une des revendications précédentes,
**caractérisé en ce que**
rapporté au véhicule (10) ferroviaire respectif
- on détermine des valeurs de vitesse à partir des intervalles de temps des messages de parcours et
- on contrôle la conformité des valeurs de vitesse déterminées ainsi que des distances entre essieux du véhicule (10) ferroviaire.

5. Procédé suivant l'une des revendications précédentes,
**caractérisé en ce que**
rapporté au véhicule (10) ferroviaire respectif, on effectue une correction des distances entre essieux en tenant compte d'une valeur de référence de la distance entre essieux au sein d'un bogie.

6. Procédé suivant l'une des revendications précédentes,
**caractérisé en ce que**
rapporté au véhicule (10) ferroviaire respectif, on détermine une courbe lieu-temps à partir des distances entre essieux et des intervalles de temps entre les messages de parcours.

7. Procédé suivant la revendication 6,
**caractérisé en ce que**
rapporté au véhicule (10) ferroviaire respectif, on détecte au moins une valeur de correction de la longueur de la au moins une section (L1, L2, L3) de voie à l'aide de la courbe lieu-temps.

8. Dispositif (50) de commande pour déterminer la longueur d'au moins une section (L1, L2, L3) de voie, le dispositif (50) de commande étant constitué pour
- détecter des messages de parcours provoqués par un parcours de la au moins une section (L1, L2, L3) de voie par une pluralité de véhicules (10) ferroviaires et déclenchés par des contacts (K1, K2, K3, K4) de rail délimitant la section (L1, L2, L3) de voie respective et
- déterminer la longueur de la au moins une section (L1, L2, L3) de voie au moyen d'une exploitation statistique tenant compte des intervalles de temps entre les messages de parcours détectés ainsi que des distances entre essieux des véhicules (10) ferroviaires.

9. Dispositif de commande suivant la revendication 8, **caractérisé en ce que**
le dispositif (50) de commande
- a au moins un dispositif de capteur pour déterminer les distances entre essieux des véhicules (10) ferroviaires et
- est constitué pour déterminer la longueur de la au moins une section (L1, L2, L3) de voie en tenant compte des distances entre essieux qui ont été déterminées.

10. Dispositif de commande suivant la revendication 8 ou 9,
**caractérisé en ce que**
le dispositif (50) de commande est constitué pour, pour une section (L1, L2, L3) de voie disposée dans une installation de triage par gravité, détecter des messages provoqués par un parcours de la section (L1, L2, L3) de voie par des véhicules (10) ferroviaires, sous la forme de voitures ou de groupes de voitures en manoeuvre, et déclenchés par des contacts (K1, K2, K3, K4) de rail délimitant la section (L1, L2, L3) de voie respective.

11. Dispositif de commande suivant la revendication 10,
**caractérisé en ce que**
le dispositif (50) de commande est constitué pour, rapporté au véhicule (10) ferroviaire respectif,
- déterminer des valeurs de vitesse à partir des intervalles de temps des messages de parcours et
- contrôler la conformité des valeurs de vitesse déterminées ainsi que des distances entre essieux du véhicule (10) ferroviaire.

12. Dispositif de commande suivant l'une des revendications 8 à 11,
**caractérisé en ce que**
le dispositif (50) de commande est constitué pour, rapporté au véhicule (10) ferroviaire respectif, effectuer une correction des distances entre essieux en tenant compte d'une valeur de référence de la distance entre essieux dans un bogie.

13. Dispositif de commande suivant l'une des revendications 8 à 12,
**caractérisé en ce que**
le dispositif (50) de commande est constitué pour, rapporté au véhicule (10) ferroviaire respectif, déterminer les courbes lieu-temps à partir des distances entre essieux et des intervalles de temps entre les messages de parcours.

14. Dispositif de commande suivant la revendication 13,
**caractérisé en ce que**
le dispositif (50) de commande est constitué pour, rapporté au véhicule (10) ferroviaire respectif, déterminer une valeur de correction de la longueur de la au moins une section (L1, L2, L3) de voie à l'aide de la courbe lieu-temps.

15. Système de commande pour commander une installation de triage par gravité, comprenant
- un dispositif (50) de commande suivant l'une des revendications 8 à 14 ainsi que
- les contacts (K1, K2, K3, K4) de rail délimitant la section (L1, L2, L3) de voie respective pour déclencher des messages de parcours détectés par le dispositif (50) de commande et provoqués par le parcours de la au moins une section (L1, L2, L3) de voie par la pluralité de véhicules (10) ferroviaires.
